# EUROPÄISCHE PATENTSCHRIFT

(11) **EP 1 380 391 B1**
(45) Veröffentlichungstag und Bekanntmachung des Hinweises auf die Patenterteilung: **28.09.2005**
(21) Anmeldenummer: 03101955.7
(22) Anmeldetag: 01.07.2003
(51) Int. Cl.: B25H 1/00, B28D 1/14

(54) **Bohrständer für eine Kernbohrmaschine**
Drill stand for a core boring machine
Support de perceuse pour une carotteuse

(30) Priorität: 12.07.2002 DE 10231878
(43) Veröffentlichungstag der Anmeldung: 14.01.2004
(73) Patentinhaber: HILTI Aktiengesellschaft, 9494 Schaan (LI)
(72) Erfinder: Reichenberger, Thomas, 86916 Kaufering (DE); Reitberger, Rudolf, 81379 München (DE); Hammerstingl, Stefan, 81375 München (DE)
(74) Vertreter: Wildi, Roland

(56) Entgegenhaltungen:
- WO-A-98/52723
- DE-C- 10 064 173
- DE-U- 7 432 872

## Beschreibung

Die Erfindung bezeichnet einen transportablen Bohrständer gemäß dem Oberbegriff von Anspruch 1 für eine Kernbohrmaschine zum Antrieb einer Kernbohrkrone vorzugsweise zum Bohren von Beton und Mauerwerk, wie er z. Bsp. aus der DE 74 32 872 U bekannt ist.

Aufgrund der beim Kernbohren notwendigen hohen Drehmomente und Vorschubkräfte wird der Bohrständer üblicherweise auf der das Werkstück bildenden Fläche fixiert.

Nach der DE3603847 weist ein Bohrständer eine einteilige Fussplatte auf, an welcher eine Ständersäule und ein Vakuumansaugnapf angeordnet sind. Mit der Fixierung des Bohrständers an der Fläche durch den Vakuumansaugnapf wird auch die Position der Drehachse der Kernbohrkrone zur Fläche festgelegt, wodurch eine spätere Justage der Kernbohrung nicht möglich ist.

Nach der DE19731773 weist ein transportabler Bohrständer eine einteilige Fussplatte auf mit einem Langloch zur justierbaren Befestigung mit einem Dübelbolzen an der zu bohrenden Fläche sowie mit zwei Lagerblöcken zur Festlegung einer Standsäule für die Kernbohrmaschine. Die Befestigung des Bohrständers an der Fläche über einen zuvor gesetzten Dübelbolzen ist aufwendig und beschädigt die Fläche.

Nach der DE7432872U weist ein komplexer transportabler Bohrständer einen zweiachsigen Bohrmaschinenschlitten und eine saugende Fussplatte auf, wodurch nach der Fixierung der Fussplatte eine Justage der Bohrposition möglich ist.

Die Aufgabe der Erfindung besteht in der Realisierung eines montagefreundlichen und justierbaren transportablen Bohrständers für Kernbohrmaschinen zum Antrieb von Kernbohrkronen.

Die Aufgabe wird durch die Merkmale von Anspruch 1 gelöst. Vorteilhafte Weiterbildungen ergeben sich aus den Unteransprüchen.

Im Wesentlichen weist ein transportabler Bohrständer für Kernbohrmaschinen zum Antrieb von Kernbohrkronen eine Fussplatte auf, an welcher ein Säulenbefestigungsmittel und ein Vakuumflächenbefestigungsmittel angeordnet sind, wobei die Fussplatte zweiteilig in ein Säulenplattenteil mit dem Säulenbefestigungsmittel und ein Vakuumplattenteil mit dem Vakuumflächenbefestigungsmittel unterteilt ausgebildet ist, welche innerhalb einer Ebene zueinander versetzt festlegbar sind.

Durch die zweiteilig ausgebildete, innerhalb einer Ebene zueinander versetzt festlegbare Fussplatte ist diese über das Vakuumflächenbefestigungsmittel montagefreundlich an der Fläche fixierbar und durch die relative Versetzung der zweiteiligen Fussplatte anschliessend die Position der Kernbohrung justierbar.

Vorteilhaft ist die zweiteilige Fussplatte über einen Spanngewindebolzen, welcher ein weiter vorteilhaft radial zur Drehachse der Kernbohrkrone verlaufendes Langloch durchdringt, reibkraftschlüssig festlegbar, wodurch innerhalb der zweiteiligen Fussplatte eine Relativversetzung sowohl begrenzt drehschwenkbar bezüglich des Spanngewindebolzens als auch begrenzt verschiebbar längs des Langlochs möglich ist.

Vorteilhaft bildet der Spanngewindebolzen einen Hebelknauf aus, wodurch er werkzeuglos verspannbar ist.

Vorteilhaft weist das Säulenplattenteil zumindest zwei, zur Flächennormale längsverstellbare Justagemittel, weiter vorteilhaft Justageschrauben, auf, wodurch gemeinsam mit dem Vakuumflächenbefestigungsmittel des Vakuumplattenteils eine stabile, nivellierbare Dreipunktauflage des Bohrständers zur Justage der Bohrrichtung möglich ist.

Vorteilhaft weist das Säulenplattenteil ein Nivelliermittel wie eine Dosenlibelle auf, wodurch die Nivellierung für waagerechte und senkrechte Bohrrichtungen unterstützt wird.

Vorteilhaft weist der Bohrständer zwei umfänglich, weiter vorteilhaft symmetrisch, zur Drehachse der Kernbohrkrone voneinander beabstandete, parallele Ständersäulen auf, wodurch sich ein hohes Torsionsflächenmoment bezüglich der Drehachse bei geringem einzelnen Ständersäulenquerschnitt ergibt und somit bei geringem Gewicht hinreichend torsionssteif ein hohes Drehmoment von der Kernbohrkrone über die Kernbohrmaschine und den Bohrständer in die Fläche übertragbar ist.

Vorteilhaft weist das Säulenplattenteil eine zur Drehachse der Kernbohrkrone geöffnete konkave Ausnehmung auf, wodurch für diese Freiraum geschaffen wird.

Vorteilhaft ist das Säulenplattenteil auf der dem Vakuumplattenteil zugewandten Seite kreissegmentartig ausgebildet, wodurch es in einem weiten Winkelbereich zur Vakuumplattenteil drehversetzbar ist.

Die Erfindung wird bezüglich eines vorteilhaften Ausführungsbeispiels näher erläutert mit:
- Fig. 1: als Bohrständer in Seitenansicht; und
- Fig. 2: als Variante in Draufsicht.

Nach Fig. 1 weist ein transportabler Bohrständer für eine Kernbohrmaschine 1 mit einer um eine Drehachse A drehenden Kernbohrkrone 2 eine zweiteilige Fussplatte auf, wobei ein Säulenplattenteil 3 eine biegesteife Säulenaufnahme als Säulenbefestigungsmittel 4 für eine aufrecht stehende Ständersäule 5 und ein Vakuumplattenteil 6 einen Ansaugring als Vakuumflächenbefestigungsmittel 7 aufweist. Das Säulenplattenteil 3 und das Vakuumplattenteil 6 sind innerhalb einer Ebene E quer zu einer Schwenkachse S durch einen das Säulenplattenteil 3 durchdringenden Spanngewindebolzen 8 mit einem Hebelknauf 9 zueinander versetzt und verschwenkt reibkraftschlüssig festlegbar. Das Säulenplattenteil 3 sowie das Vakuumplattenteil 6 weisen zur Flächennormale der Ebene E längsverstellbare Justagemittel 11 in Form von Justageschrauben auf.

Nach Fig. 2 durchdringt der Spanngewindebolzen 8 ein radial zur Drehachse A verlaufendes Langloch 10. Das verschwenkbare Säulenplattenteil 3 sowie das Vakuumplattenteil 6 weisen jeweils zwei Justagemittel 11 in Form von Justageschrauben auf. Das Säulenplattenteil 3 weist zudem eine Dosenlibelle als ein Nivelliermittel 12 auf und ist auf der dem Vakuumplattenteil 6 zugewandten Seite kreissegmentartig abgerundet. Am Säulenplattenteil 3 sind zwei umfänglich, symmetrisch zur Drehachse A der Kernbohrkrone 2 voneinander beabstandete, parallele Ständersäulen 5 senkrecht aufrecht stehend angeordnet, wobei eine zur Drehachse A der Kernbohrkrone 2 geöffnete konkave Ausnehmung 13 in das Säulenplattenteil 3 eingeformt ist.

## Patentansprüche

1. Bohrständer für eine Kernbohrmaschine (1) zum Antrieb einer Kernbohrkrone (2) mit einer sich in einer Ebene (E) erstreckenden Fussplatte, an welcher ein in der Ebene (E) linear versetzbares Säulenbefestigungsmittel (4) und ein Vakuumflächenbefestigungsmittel (7) angeordnet sind, **dadurch gekennzeichnet, dass** die Fussplatte zweiteilig in ein Säulenplattenteil (3) mit dem Säulenbefestigungsmittel (4) und ein Vakuumplattenteil (6) mit dem Vakuumflächenbefestigungsmittel (7) unterteilt ausgebildet ist, welche innerhalb der Ebene (E) zueinander linear versetzt und verschwenkt festlegbar sind.

2. Bohrständer nach Anspruch 1, **dadurch gekennzeichnet, dass** das Säulenplattenteil (3) an dem Vakuumplattenteil (6) über einen Spanngewindebolzen (8) reibkraftschlüssig festlegbar ist, welcher optional ein radial zur Drehachse (A) der Kernbohrkrone (2) verlaufendes Langloch (10) durchdringt.

3. Bohrständer nach Anspruch 2, **dadurch gekennzeichnet, dass** der Spanngewindebolzen (8) einen Hebelknauf (9) ausbildet.

4. Bohrständer nach einem der vorherigen Ansprüche, **dadurch gekennzeichnet, dass** das Säulenplattenteil (3) zumindest zwei, zur Flächennormalen längsverstellbare Justagemittel (11) aufweist, welche optional Justageschrauben sind.

5. Bohrständer nach einem der vorherigen Ansprüche, **dadurch gekennzeichnet, dass** das Säulenplattenteil (3) ein Nivelliermittel (12) aufweist, welches optional eine Dosenlibelle ist.

6. Bohrständer nach einem der vorherigen Ansprüche, **dadurch gekennzeichnet, dass** zwei parallele, umfänglich zur Drehachse (A) der Kernbohrkrone (2) voneinander beabstandete, Ständersäulen (5) vorhanden sind, welche optional symmetrisch angeordnet sind.

7. Bohrständer nach einem der vorherigen Ansprüche, **dadurch gekennzeichnet, dass** das Säulenplattenteil (3) eine zur Drehachse (A) der Kernbohrkrone (2) geöffnete konkave Ausnehmung (13) aufweist.

8. Bohrständer nach einem der vorherigen Ansprüche, **dadurch gekennzeichnet, dass** das Säulenplattenteil (3) auf der dem Vakuumplattenteil (6) zugewandten Seite kreissegmentartig ausgebildet ist.

## Claims

1. Drill stand for a core drill (1) for driving a core bit (2), comprising a base plate which extends in a plane (E) and on which a column fastener (4) linearly displaceable in the plane (E) and a vacuum surface fastener (7) are arranged, **characterised in that** the base plate is made of two parts, divided into a column plate part (3) with the column fastener (4) and a vacuum plate part (6) with the vacuum surface fastener (7), which can be secured in such a manner that they are displaced linearly and pivoted relative to one another within the plane (E).

2. Drill stand according to claim 1, **characterised in that** the column plate part (3) can be frictionally secured to the vacuum plate part (6) by means of a threaded clamping bolt (8) optionally passing through an elongated hole (10) extending radially to the axis of rotation (A) of the core bit (2).

3. Drill stand according to claim 2, **characterised in that** the threaded clamping bolt (8) forms a lever knob (9).

4. Drill stand according to one of the preceding claims, **characterised in that** the column plate part (3) has at least two adjusting means (11) longitudinally adjustable relative to the surface normal, optionally adjusting screws.

5. Drill stand according to one of the preceding claims, **characterised in that** the column plate part (3) has a levelling means (12) which is optionally a box level.

6. Drill stand according to one of the preceding claims, **characterised by** two parallel columns (5) arranged at a distance from one another circumferentially to the axis of rotation (A) of the core bit (2), optionally symmetrically.

7. Drill stand according to one of the preceding claims, **characterised in that** the column plate part (3) has a concave recess (13) open towards the axis of rotation (A) of the core bit (2).

8. Drill stand according to one of the preceding claims, **characterised in that** the column plate part (3) is shaped like a segment of a circle on the side directed towards the vacuum plate part (6).

## Revendications

1. Support de forage pour une carotteuse (1) destinée à l'entraînement d'une couronne de carottage (2), comprenant une plaque d'assise qui s'étend dans un plan (E) et sur laquelle sont disposés un moyen de fixation de colonne (4), déplaçable linéairement dans le plan (E), et un moyen de fixation en surfacé à vide (7), **caractérisé en ce que** la plaque d'assise est divisée en deux parties, à savoir une partie de plaque de colonne (3) avec le moyen de fixation de colonne (4) et une partie de plaque à vide (6) avec le moyen de fixation en surface à vide (7), lesdites parties pouvant être bloquées l'une par rapport à l'autre de manière décalée linéairement et pivotée dans le plan (E).

2. Support de forage selon la revendication 1, **caractérisé en ce que** la partie de plaque de colonne (3) peut être bloquée par friction sur la partie de plaque à vide (6) par l'intermédiaire d'un goujon de serrage fileté (8) qui, optionnellement, traverse un trou oblong (10) s'étendant radialement par rapport à l'axe de rotation (A) de la couronne de carottage (2).

3. Support de forage selon la revendication 2, **caractérisé en ce que** le goujon de serrage fileté (8) comporte un pommeau de levier (9).

4. Support de forage selon une des revendications précédentes, **caractérisé en ce que** la partie de plaque de colonne (3) comporte au moins deux moyens d'ajustage (11) qui sont déplaçables longitudinalement suivant la normale à la surface et qui, optionnellement, sont des vis d'ajustement.

5. Support de forage selon une des revendications précédentes, **caractérisé en ce que** la partie de plaque de colonne (3) comporte un moyen de mise de niveau (12) qui, optionnellement, est une nivelle.

6. Support de forage selon une des revendications précédentes, **caractérisé en ce qu'**il est prévu deux colonnes de support parallèles (5) qui sont disposées à distance l'une de l'autre périphériquement à l'axe de rotation (A) de la couronne de carottage (2) et qui, optionnellement, sont disposées de manière symétrique.

7. Support de forage selon une des revendications précédentes, **caractérisé en ce que** la partie de plaque de colonne (3) est pourvue d'un évidement concave (13) ouvert en direction de l'axe de rotation (A) de la couronne de carottage (2).

8. Support de forage selon une des revendications précédentes, **caractérisé en ce que**, sur le côté tourné vers la partie de plaque à vide (6), la partie de plaque de colonne (3) est conformée en segments circulaires.
